# EUROPÄISCHE PATENTSCHRIFT

(11) **EP 0 589 066 B1**
(45) Veröffentlichungstag und Bekanntmachung des Hinweises auf die Patenterteilung: **23.04.1997**
(21) Anmeldenummer: 92112315.4
(22) Anmeldetag: 18.07.1992
(51) Int. Cl.: B21D 24/10

(54) **Verfahren zur Herstellung von Formteilen mittels durch Kraft- oder Druckeinwirkung beeinflusster Umformprozesse**
Method for making products by force or pressure influenced drawing processes
Méthode de fabrication des produits par des procédés d'emboutissage, influencés par une force ou une pression

(43) Veröffentlichungstag der Anmeldung: 30.03.1994
(73) Patentinhaber: INPRO INNOVATIONSGESELLSCHAFT FÜR FORTGESCHRITTENE PRODUKTIONSSYSTEME IN DER FAHRZEUGINDUSTRIE MBH, 10787 Berlin (DE)
(72) Erfinder: Rogos, Jürgen, Dr., D-1000 Berlin 30 (DE)
(74) Vertreter: Hoffmann, Klaus-Dieter, Dipl.-Ing.

(56) Entgegenhaltungen:
- PATENT ABSTRACTS OF JAPAN vol. 9, no. 11 (M-351)(1734) 18. Januar 1985 & JP-A-59 159 228 ( MATSUSHITA DENKO ) 8. September 1984

## Beschreibung

Die Erfindung betrifft ein Verfahren zur Herstellung von Formteilen mittels durch Kraft- oder Druckeinwirkung beeinflußter Umformprozesse, insbesondere von Tiefziehblechen für Karosserieteile von Kraftfahrzeugen, durch Regelung des Umformprozesses gemäß dem Oberbegriff des Patentanspruchs 1.

Ein solches Verfahren geht aus der JP-A-59 159 228 hervor.

Es ist eine Einrichtung zur Steuerung bzw. Regelung der Blechhalterkraft während des Ziehvorgangs mit einem hydraulischen Behälter - Kolben - Zylindertrieb bekannt (DE-PS 36 40 50 71), bei der zur Steuerung und Regelung der Drücke in den Blechhalterkraftgarnituren und damit zur Regelung der Blechhalterkraft Proportional- oder Servorventile vorgesehen sind. Hierbei ist dem Blechhalterzylinder ein Sensor zugeordnet, der mit einem Steuergerät in Verbindung steht, welches die gewünschte Druckänderung im Blechhalterzylinder in Abhängigkeit von dem jeweiligen Ziehfortschritt über das Proportional- oder Servorventil vornimmt.

Bekannt ist weiterhin ein Verfahren zum Tiefziehen von Platinen, insbesondere von Tiefziehblechen für Karosserieelemente von Kraftfahrzeugen, mittels hydraulischer Tiefziehpressen (DE-OS 37 44 177), wobei die Platine während des durch einen mit einer Matrize zusammenwirken den Stempels eines Pressenstößels hervorgerufenen Verformungsvorgangs an ihren Randbereichen zwischen einer Blechhalterbahn eines Blechhalters und einem Ziehkissen fest eingespannt und der Blechhalterdruck von ventilgesteuerten Blechhalterzylindern aufgebracht werden, die überdies den Bewegungsablauf des Blechhalters bestimmen. Zur Optimierung der Qualität der hergestellten Tiefziehteile werden die den Blechzylindern vorgeschalteten Ventile von einer elektronischen Regelung mit Schaltsignalen beaufschlagt, die den Zylinderdruck der Blechhalterzylinder während des Verformvorgangs mehrfach verändern. Der ziehwegabhängige Blechhalterdruck entspricht hier einer für das jeweils herzustellende Tiefziehteil gewünschten Sollkurve.

Der Einsatz der erwähnten servo -hydraulischen Steuerung zur Beeinflussung des Blechhalterkraftverlaufes in Abhängigkeit vom Ziehweg bei Ziehpressen und Zieheinrichtungen ermöglicht es, den Blechhalterverlauf in den vier Eckpunkten des Werkzeugs durch Vorgabe unterschiedlicher Druckverläufe zu steuern. Nach Überlegungen im Zusammenhang mit der prozeßgesteuerten Preßteilfertigung (Aufsatz "Flexibilisierungspotentiale in der Preßwerktechnik", Dipl.-Ing. H. Petri, Dr.-Ing. V. Thoms, Sindelfingen, 4. Umformtechnisches Kolloquium in Darmstadt des DFB am 13. und 14.03.1991, Tagungsband) sollten die Umformstufen in der Produktion mit einer Kraftregelung unter Berücksichtigung der Randbedingungen ausgerüstet werden, um die Presseeinstellzeit und die Produktionsunterbrechungen zu reduzieren. Die Sollwerteinstellung einer Versuchspresse bei der Werkzeugerprobung wird einer Regeleinrichtung eingegeben, die die Presseneinstellung im Produktionsverlauf den innerhalb von Toleranzen schwankenden Randbedingungen anpaßt, die durch Änderungen der Blechkennwerte und der Oberflächenrauigkeit verursacht werden. Das Toleranzfeld des Blechhalterkraftverlaufs liegt zwischen den unbrauchbaren Fällen, in denen eine Faltenbildung und und eine Einschnürung bzw. Risse auftreten. In verhältnismäßig aufwendiger Weise sollen bei der prozeßgesteuerten Preßteilfertigung einem Prozeßrechner die Daten der Maschinen-Grundeinstellung von der Werkzeugerprobung, einer Blechkennwerterkennung durch Wirbelstromverfahren, einer Blechoberflächenkennwertermittlung durch lichtoptische Meßverfahren, einer Schmierfilmdickenmessung durch kapazitives Verfahren, einer Schmierstoffkonsistenz durch Refraktometermessung, einer Erkennung von Faltenbildung durch Kontrolle des Spaltes zwischen Werkzeugober- und -unterteil und einer Qualitätsprüfung durch Körperschallanalyse am Betriebsmittel eingegeben und nach entsprechender Meßdatenverarbeitung für eine adaptive Regelung der Blechhalterkraft der Umformstufe gesorgt werden.

Der Erfindung liegt die Aufgabe zugrunde, ein Verfahren der eingangs erwähnten Art zur Verfügung zustellen, mit dem auf verhältnismäßig einfache Weise eine fehlerfreie Herstellung von Tiefziehblechen durch Regelung des Umformprozesses möglich wird.

Diese Aufgabe wird erfindungsgemäß durch die aus den Kennzeichen des Patentanspruchs 1 hervorgehenden Verfahrensschritte gelöst.

Vorteilhafterweise wird für die Bewegung des Ausgangsmaterials eines speziellen Werkstücks und / oder deren zeitliche Ableitungen ein Toleranzband für die charakteristischen Werte von Gutteil- und Schlechteil- Umformabläufen aus Kalibrierumformprozessen ermittelt und aus dem Toleranzband eine Führungsgröße für die Bewegung des Ausgansmaterials und / oder deren zeitliche Ableitungen abgeleitet.

Weitere prozeßrelevante Signale können als zusätzliche Führungsgrößen eingesetzt werden, wobei bei der Regelung des Umformprozesses die Signifikanz dieser Signale gegenüber der Bewegung des Ausgansmaterials und / oder deren zeitliche Ableitungen aus Kalibriermessungen bestimmt wird. Für die Größe des Werkzeugspaltes kann ein weiteres prozeßrelevantes Signal als zusätzliche Führungsgröße eingesetzt werden. Für die Kennwerte aus der Körperschallanalyse an der Formteilform können weitere prozeßrelevante Signale als die zusätzlichen Führungsgrößen eingesetzt werden.

Das erfindungsgemäße Verfahren gerwährleistet aus verhältnismäßig einfache und effektive Weise eine praktisch fehlerfreie Herstellung von Preßteilen im Preßwerk durch Regelung des Umformprozesses derart, daß das Einzieher des Blechs in die Ziehform in einem Wirkzusammenhang mit der Bewegung des Ziehstempels erfolgt. Die Bewegung des Blechs am Niederhalter wird gemessen und über die Stellgröße "Niederhalterkraft" so geregelt, daß sie der Bewegung des Blechs für einen Gutteil-Umformvorgang entspricht. Das Toleranzband für eine für eine werkstückspezifische Niederhalterkraft wird über Kalibriermessungen ermittelt, die die charakteristischen Werte von Gutteil- und Schlechtteil- Umformprozeßabläufen umfassen.

Das erfindungsgemäße Verfahren wird und anhand der Zeichnungen erläutert. In diesen sind:
- Fig. 1: ein Diagramm, das den Verlauf der Blechhalterkraft über einen Ziehvorgang für die Fälle der Faltenbildung, Gutteil, Reißer bei einer prozeßgesteuerten Preßteilfertigung zeigt,
- Fig. 2: eine Meßanordnung zur direkten optischen Messung der Blechposition beim Umformprozeß,
- Fig. 3: eine Anordnung zur induktiven Messung der Blechgeschwindigkeit, wobei a) einen Querschnitt durch die Presse und b) eine Aufsicht auf den Niederhalter zeigt, und
- Fig. 4: eine Anordnung zur Messung der Blechgeschwindigkeit beim Umformprozeß mit Korrelationsverfahren.

Fig. 1 zeigt den Verlauf der Blechhalterkraft während des Umformvorgangs für Schlechtteil- Umformabläufe (Faltenbildung bzw. Reißer) und einen Gutteil-Umformablauf. Bei der Herstellung der Formteile mittels des durch Kraft- oder Druckeinwirkung beeinflußten Umformprozesses wird für die Bewegung des Ausgangsmaterials des Werkstücks gemäß Fig. 1 ein Toleranzband für die charakteristischen Werte der Gutteil- und Schlechtteil - Umformabläufe aus Kalibrierumformprozessen ermittelt. Aus dem Toleranzband wird dann eine Führungsgröße für die Bewegung des Ausgangsmaterials abgeleitet.

Zur Bestimmung der Materialgeschwindigkeit beim Umformprozeß. z.B. beim Tiefziehprozeß kann die Bewegung des Werkstoffs entweder direkt gemessen oder über Korrelationsmessungen der Materialtextur an verschiedenen Punkten die Materialgeschwindigkeit festgestellt werden. So geht aus Fig. 2 eine Meßanordnung zur direkten Messung der Blechposition hervor, bei der um das Werkstück 1, das auf einem Niederhalter 2 aufliegend zwischen einem Ziehkissen 3 und einem Stempel 4 einer Presse angeordnet ist, eine Reihe von optischen Triangulationssensoren 5 angeordnet ist, mit denen gezielt die Wanderung einzelner Punkte des Randes des Werkstücks 1 beobachtet wird. Für jeden dieser Punkte wird ein Weg - Zeit - Diagramm erstellt. Durch Vergleich der Kurvenverläufe mit den korrespondierenden Daten des IO-Prozesses ist dann eine Online - Regelung des Umformvorgangs möglich.

Fig. 3 zeigt eine Anordnung zur induktiven Messung der Blechgeschwindigkeit, mit der die Induktion von Spannungen bei der Bewegung eines Leiters in einem Magnetfeld ausgenutzt wird. Fig. 3a und 3b zeigen einen Querschnitt durch die Presse bzw. eine Aufsicht auf den Niederhalter 2. Im Niederhalter 2 und / oder im Ziehkissen ist jeweils eine Spule 6 eingelassen, die an eine Gleichspannungsquelle 7 angeschlossen ist. Weiterhin sind zwei Kontaktstifte 8 in dem Niederhalter 2 (Fig. 3b) oder in dem Ziekissen 3 eingebaut, zwischen denen die durch die Bewegung induzierte Spannung abgegriffen wird. Die Anordnung der beiden Kontaktstifte 8 muß aufgrund der Lentz'schen Regel so sein, daß die Verbindungslinie zwischen den beiden Kontaktstiften 8 sowohl senkrecht zum Magnetfeld als auch zur Bewegungsrichtung A (siehe Pfeil in Fig. 3b) des Materials angeordnet ist.

Die Ermittlung der Bewegung des Werkstoffs kann beim Umformprozeß auch auf indirekte Weise ermittelt werden, z.B. durch Messung der Blechgeschwindigkeit mit Korrelationsverfahren, wie aus Fig. 4 hervorgeht. Hierbei wird die Materialtextur an diversen Punkten der Platine 1 mittels der im Niederhalter 2 angeordneten Sensoren 5 vermessen, deren Signale jeweils auf einem Bildschirm 9 dargestellt werden. Aus den entsprechenden Ausgangssignalen 10 wird mittels eines Korrelators 11 die Kreuzkorrelationsfunktion (KKF) jeweils zwischen den beiden Signalen berechnet und auf einem Bildschirm 12 dargestellt. Aus der Lage der Hauptmaxima der Kreuzkorrelationsfunktionen kann die Laufzeit des Materials und somit die Geschwindigkeit des Materials als Quotient von Sensorabstand b und Laufzeit berechnet werden.

Die Materialtextur kann mittels interferometrischer Verfahren, mittels mechanisch - induktiver Verfahren oder mittels berührungsloser induktiver Wegaufnehmer gemessen werden. Zur interferometrischen Texturmessung können sog. Heterodyn - Profiler eingesetzt werden, die nicht übermäßig vibrationsempfindlich sind und von denen die Materialoberfläche durch zwei kolliniare Laserstrahlen mit geringfügig unterschiedlicher Frequenz beleuchtet wird. Werden diese beiden Laserstrahlen nach Reflexion an der Materialoberfläche zur Interferenz gebracht, so ergibt sich eine Phasendifferenz, die direkt vom Höhenunterschied der beiden Lichtfleckorte auf der Materialoberfläche abhängig ist.

Zur mechanisch-induktiven Texturmessung werden in dem Niederhalter und in dem Ziehkissen induktive Wegaufnehmer mit Tastspitzen eingebaut. Mit derart herkömmlichen Sensoren, deren Auflösung im Submikrobereich liegt,kann die Rauigkeit des Materials geeignet abgetatstet werden, die im Bereich von Mikrometern liegt. Werden drei Sensoren auf den Eckpunkten eines rechtwinkligen Dreiecks angeordnet, so kann die Geschwindigkeit vektoriell erfaßt werden.

Sensoren zur berührungslosen induktiven Wegaufnahme weisen für gewöhnlich eine verhältnismäßig große Querschnittsfläche auf, wobei der Durchmesser im Millimeterbereich liegt. Das Meßsignal ist aber gleichsam ein Integral über diese Querschnittsfläche. Da die Rauigkeit des Materials sich jedoch über erheblich kürzere Entfernungen ändert, können nur Sensoren eingesetzt werden, deren Tastfläche entsprechend verkleinert worden ist,und zwar z.B. durch Umbau der Spulenkerne.

## Patentansprüche

1. Verfahren zur Herstellung von Formteilen (1) mittels durch Kraft- oder Druckeinwirkung beeinflußter Umformprozesse, insbesondere von Tiefziehblechen (1) für Karosserieteile von Kraftfahrzeugen, durch Regelung des Umformprozesses, wobei die Bewegung des Ausgangsmaterials (1) für den Umformprozeß in dessen Verlauf gemessen und durch die aufgebrachte Kraft oder den aufgebrachten Druck so eingestellt wird, daß die Bewegung des Formteils (1) unabhängig von einwirkenden Störgrößen der Bewegung des Formteils bei einem Gutteil-Umformvorgang entspricht, dadurch gekennzeichnet, daß zusätzlich die zeitlichen Ableitungen der Bewegung des Ausgangsmaterials beim Umformprozeß gemessen und durch die aufgebrachte Kraft oder den aufgebrachten Druck so eingestellt werden, daß zusätzlich die zeitlichen Ableitungen der Bewegung des Formteils (1) unabhängig von einwirkenden Störgrößen der Bewegung des Formteils (1) und deren zeitlichen Ableitungen bei einem Gutteil-Umformvorgang entspricht, und daß die Messung der Bewegung des Ausgangsmaterials und deren zeitlicher Ableitungen durch sensormäßiges Erfassen der Materialtextur erfolgt, indem zwischen zwei Signalen zweier im geringen Abstand am Ausgangsmaterial (1) vorgesehener Sensoren (5) über die Kreuzkorrelationsfunktion die Geschwindigkeit des Ausgangsmaterials (1) errechnet wird.

2. Verfahren nach Anspruch 1, dadurch gekennzeichnet, daß für die Bewegung des Ausgangsmaterials (1) eines speziellen Werkstücks (2) und deren zeitliche Ableitungen ein Tolerenzband für die charakteristischen Werte von Gutteil- und Schlechtteil-Umformabläufen aus Kalibrierumformprozessen ermittelt und aus dem Toleranzband eine Führungsgröße für die Bewegung des Ausgangsmaterials und deren zeitliche Ableitungen abgeleitet wird.

3. Verfahren nach Anspruch 1 bis 2, dadurch gekennzeichnet, daß weitere prozeßrelevante Signale als zusätzliche Führungsgrößen eingesetzt werden, wobei bei der Regelung des Umformprozesses die Signifikanz dieser Signale gegenüber der Bewegung des Ausgangsmaterials (1) und deren zeitlichen Ableitungen aus Kalibriermessungen bestimmt wird.

4. Verfahren nach Anspruch 3, dadurch gekennzeichnet, daß für die Größe des Werkzeugspaltes ein weiteres prozeßrelevantes Signal als zusätzliche Führungsgröße eingesetzt wird.

5. Verfahren nach Anspruch 3 und 4, dadurch gekennzeichnet, daß für die Kennwerte aus der Körperschallanalyse an der Formteilform weitere prozeßrelevante Signale als die zusätzlichen Führungsgrößen eingesetzt werden.

## Claims

1. Method for making products (1) by force or pressure influenced drawing processes, especially of deep drawing sheet steel (1) for body parts of motor vehicles, by control of the drawing process, whereby the movement of the basic material (1) for the drawing process is measured in its course and set by the applied force or the applied pressure in such a manner that the movement of the product (1) equals the movement of the product, independent of affecting disturbances, at a good part - drawing process, characterized thereby, that in addition the time deviations of the movement of the basic material are measured at the drawing process and are set by the applied force or the applied pressure in such a manner, that in addition the deviations in time of the movement of the product (1) equal, independent of affecting disturbances, the movement of the product (1) and its deviations in time at a good part - drawing process and that the measurement of the movement of the basic material and its deviations in time takes place by the sensory registration of the material texture through computing the speed of the basic material (1) via the cross correlation function between two signals of two sensors (5) intended in a short distance at the basic material (1).

2. Procedure according to claim 1, characterized thereby, that for the movement of the basic material (1) of a work piece (2) and its deviations in time a tolerance band is determined for the characteristic values of good part- and bad part - drawing courses from calibration drawing processes and a command variable is derived for the movement of the basic material and its deviations in time from the tolerance band.

3. Procedure according to claim 1 to 2 characterized thereby , that further process-relevant signals are used as additional command variables, whereby at the control of the drawing process the significance of these signals compared with the movement of the basic material (1) and its deviations in time is determined from calibration measurements.

4. Procedure according to claim 3, characterized thereby, that a further process-relevant signal is used as additional command variable for the size of the tool gap.

5. Procedure according to claim 3 and 4, characterized thereby, that for the characteristic values from the structure-borne noise analysis at the product mould further process-relevant signals are used as additional command variables.

## Revendications

1. Méthode de fabrication des produits (1) par des procédés d'emboutissage, influencés par une force ou une pression, tout particulièrement de tôles pour emboutissage profond (1) pour des pièces pour carosseries de véhicules, par réglage du procédé d'emboutissage, le mouvement du produit de base (1) pour le procédé d'emboutissage étant mesuré au cours de celui-ci et étant réglé par la force ou la pression appliquées de manière que, indépendamment des grandeurs pertubatrices, le mouvement du produit (1) correspond au mouvement du produit lors d'un procédé d'emboutissage d'un bon produit, caractérisée par le fait que, additionellement, les déviations en temps du mouvement du produit de base sont mesurées lors du procédé d'emboutissage et sont régleées par la force ou la pression appliquées de manière que, additionellement, les déviations en temps du mouvement du produit (1) correspondent, indépendamment des grandeurs pertubatrices, au mouvement du produit (1) et à ses déviations en temps lors d'un procédé d'emboutissage d'un bon produit et que la mesure du mouvement du produit de base et de ses déviations en temps est réalisée par l'enregistrement sensorique de la texture de matière en calculant moyennant la fonction de corrélation en croix la vitesse du produit de base (1) entre deux signaux de deux senseurs (5) prévus en une distance minime au produit de base (1).

2. Méthode suivant revendication 1, caractérisée par le fait que pour le mouvement du produit de base (1) d'une pièce à travailler spéciale (2) et de ses déviations en temps une bande de tolérance est déterminée pour les valeurs caractéristiques de procédés d'emboutissage de bons et de mauvais produits à partir de prodédés de calibrage et qu'une grandeur de référence est dérivée pour le mouvement du produit de base et de ses déviations en temps.

3. Méthode suivant revendication 1 à 2, caractérisée par le fait que d'autres signaux essentiels pour le procédé sont utilisés comme grandeurs de référence additionelles, la signification de ces signaux lors du réglage du procédé d'emboutissage par rapport au mouvement du produit de base (1) et à ses déviations en temps étant déterminée à partir des mesures de calibrage.

4. Méthode suivant revendication 3, caractérisée par le fait qu'un autre signal essentiel pour le procédé est utilisé comme grandeur de référence additionelle pour la grandeur de la fente d'outil.

5. Méthode suivant revendications 3 et 4, caractérisée par le fait que d'autres signaux essentiels pour le procédé sont utilisés comme grandeurs de référence additionelles pour les valeurs caractéristiques résultant de l'analyse acoustique effectuée à la moule de pièce.
